# EUROPÄISCHE PATENTSCHRIFT

(11) **EP 0 332 153 B1**
(45) Veröffentlichungstag und Bekanntmachung des Hinweises auf die Patenterteilung: **11.09.1991**
(21) Anmeldenummer: 89104042.0
(22) Anmeldetag: 08.03.1989
(51) Int. Cl.: B65D 71/00, B65D 5/42

(54) **Falthülle**
Foldable wrapper
Enveloppe pliable

(30) Priorität: 08.03.1988 DE 3807444
(43) Veröffentlichungstag der Anmeldung: 13.09.1989
(73) Patentinhaber: UNILEVER N.V., 3013 AL Rotterdam (NL)
(72) Erfinder: Kraus, Rudolf, D-8959 Osterreinen (DE)
(74) Vertreter: Hutzelmann, Gerhard

(56) Entgegenhaltungen:
- US-A- 3 356 283
- US-A- 3 367 557
- US-A- 3 750 363
- US-A- 4 077 095
- US-A- 4 131 230
- US-A- 4 723 699

## Beschreibung

Die Erfindung betrifft eine Falthülle für mehrere in zwei Reihen nebeneinander angeordnete Gegenstände mit einer Deckfläche, zwei Seitenwänden und einem Boden, der aus zwei Abschnitten besteht, die zum Verschließen der Falthülle miteinander verbunden sind, wobei der beim Verschließen innenliegende Bodenabschnitt Ausnehmungen aufweist, in welche aus dem anderen, außenliegenden Bodenabschnitt ausgestanzte Lappen eingreifen.

Aus der US-A 3367557 D1 ist eine Falthülle dieser Art bekannt, die ebenfalls mit zwei Bodenabschnitten versehen ist, von denen der eine Öffnungen und der andere Lappen aufweist, welche in die Öffnungen eingreifen und damit beide Bodenabschnitte gegeneinander verriegeln. Zumindest die äußeren dieser Lappen können jedoch durch beabsichtigtes oder auch unbeabsichtigtes Herunterziehen leicht außer Eingriff gebracht werden; darüber hinaus können die Lappen den Verpackungsbehältern keinen Halt gewähren.

Die Falthülle gemäß der US-A 4131230 D2 weist ebenfalls Bodenabschnitte mit Lappen auf, an denen die eingestellten Behälter anliegen. Diese Lappen können den Behältern jedoch keinen ausreichenden Halt gewähren.

Diesem Stand der Technik gegenüber liegt der Erfindung die Aufgabe zugrunde, eine Falthülle der eingangs genannten Art so auszugestalten, daß sie einfach aufzurichten und zu verriegeln ist und dabei den Verpackungsbehältern einen ausreichenden Halt gewährt.

Diese Aufgabe wird erfindungsgemäß dadurch gelöst, daß in den Ausnehmungen des innenliegenden Bodenabschnitts jeweils zwei einander gegenüberliegende Lappen angelenkt sind, die mit einem sich quer über beide Lappen erstreckenden Einschnitt versehen sind, der jeweils vor den ßiegelinien der beiden gegenüberliegenden Lappen endet, in welchen Einschnitt der Lappen des außenliegenden Bodenabschnittes im eingedrückten Zustand eingreift und sich dort verriegelt, wobei die einander gegenüberliegenden Lappen sich merckinnen aufstellen.

Damit halten die Lappen auf einfach zu verwirklichende Weise die beiden Bodenabschnitte zusammen und geben durch ihre aufgerichtete Stellung zusätzlich den in die Falthülle eingestellten Gegenständen einen sicheren Halt, da sich diese mit ihren unteren Abschnitten an den Lappen abstützen.

In der Zeichnung ist die Erfindung anhand eines Ausführungsbeispiels veranschaulicht. Dabei zeigen

- Fig. 1: einen flachliegenden Kartonzuschnitt und
- Fig. 2: eine schaubildliche Darstellung einer aus dem Zuschnitt nach Fig. 1 aufgerichteten Falthülle.

Mit 1 ist in Fig. 1 ein flachliegender Kartonzuschnitt bezeichnet, der eine Deckfläche 2 aufweist, an welcher zwei Seitenwände 3 und 4 angelenkt sind. Darüber hinaus trägt die Deckfläche 2 noch zwei Klappen 5 und 6, die zur Bildung von Stirnwänden dienen. An den beiden Seitenwänden 3 und 4 ist jeweils ein Bodenabschnitt 7 bzw. 8 angelenkt. Aus dem Bodenabschnitt 7 sind drei Lappen 9 ausgestanzt, die entlang einer Faltlinie 10 am Bodenabschnitt gelenkig befestigt sind.

Der Bodenabschnitt 8 ist dagegen mit drei Ausnehmungen 11 ausgestattet, in denen jeweils zwei Lappen 12, 13 angeordnet sind, die entlang von Biegelinien 14 bzw. 15 am Bodenabschnitt befestigt sind. Beide Lappen 12, 13 sind mit keilförmigen Einschnitten 16 versehen, die zueinander fluchten und deren Öffnungen zueinander hin gerichtet sind.

Am Bodenabschnitt 7 sind seitlich zwei verhältnismäßig kurze Klappen 17, 18 angelenkt, die beim Aufrichten mit den Klappen 5 und 6 verbunden werden. Der Boden wird dabei durch Übereinanderlegen der beiden Bodenabschnitte 7 und 8 gebildet, wobei der Abschnitt 7 außen und der Abschnitt 8 innen liegt und beide miteinander verklebt sind.

Die Lappen 9 werden nach innen gedrückt, wobei sie die Lappen 12 und 13 mitnehmen, die sich an in die Verpackung eingestellte Becher anlegen. In der Endlage der Lappen 9 greifen diese in die Einschnitte 16 ein, wodurch sich die Lappen gegenseitig verriegeln und die Becher 19 einen Halt in ihrem unteren Bereich erfahren.

In der Deckfläche 2 sind beim dargestellten Ausführungsbeispiel acht kreisrunde Löcher 20 ausgestanzt, die dazu dienen, daß die Deckseite der eingestellten Becher 19 erkannt werden kann.

## Patentansprüche

1. Falthülle für mehrere in zwei Reihen nebeneinander angeordnete Gegenstände (19) mit einer Deckfläche (2), zwei Seitenwänden (3, 4) und einem Boden, der aus zwei Abschnitten (7, 8) besteht, die zum Verschließen der Falthülle miteinander verbunden sind, wobei der beim Verschließen innenliegende Bodenabschnitt (8) Ausnehmungen (11) aufweist, in welche aus dem anderen, außenliegenden Bodenabschnitt (7) ausgestanzte Lappen (9) eingreifen, **dadurch gekennzeichnet,** daß in den Ausnehmungen (11) des innenliegenden Bodenabschnitts (8) jeweils zwei einander gegenüberliegende Lappen (12, 13) angelenkt sind, die mit einem sich quer über beide Lappen erstreckenden Einschnitt (16) versehen sind, der jeweils vor den ßiegelinien (14, 15) der beiden gegenüberliegenden Lappen (12, 13) endet, in welchen Einschnitt der Lappen (9) des außenliegenden Bodenabschnittes (7) im eingedrückten Zustand eingreift und sich dort verriegelt, wobei die einander gegenüberliegenden Lappen (12, 13) sich merckinnen aufstellen.

## Claims

1. Folded sleeve for several objects (19) arranged in two rows next to each other, with a top panel (2), two side panels (3, 4) and a base consisting of two sections (7, 8) that are attached together to close the folded sleeve, openings (11) being provided in the base section (8) that is on the inside when the folded sleeve is closed, which tabs (9) die-cut from the other, outer base section (7) engage, wherein two tabs (12, 13) that face each other are hinged in each opening (11) of the inner base section (8) and have a cut (16) extending across both tabs that ends before the bending lines (14, 15) of the two tabs (12, 13) facing each other, the tab (9) of the outer base section (7) engaging and locking with this cut when it is pressed inwards, the tabs (12, 13) facing each other being pressed inwards at the same time.

## Revendications

1. Caisse-enveloppe pour plusieurs objets (19) juxtaposés en deux rangées, avec une face de recouvrement (2), deux parois latérales (3, 4) et un fond qui est constitué de deux parties (7, 8) qui sont mutuellement assemblées afin de fermer la caisse-enveloppe, la partie de fond (8), en position intérieure lors de la fermeture, présentant des évidements (11) dans lesquels s'engagent des pattes (9) découpées dans l'autre partie de fond (7), en position extérieure, **caractérisée** en ce que deux pattes en vis-à-vis (12, 13) sont articulées dans chacun des évidements (11) de la partie de fond en position intérieure (8), qui sont munies d'une encoche (16) s'étendant transversalement sur les deux pattes et se terminant avant les lignes de pliage respectives (14, 15) des deux pattes en vis-à-vis (12, 13), encoche dans laquelle, à l'état enfoncé, s'engage et se verrouille la patte (9) de la partie de fond (7) en position extérieure, les pattes en vis-à-vis (12, 13) se dressant vers l'intérieur.
